# EUROPÄISCHE PATENTSCHRIFT

(11) **EP 0 308 372 B1**
(45) Veröffentlichungstag und Bekanntmachung des Hinweises auf die Patenterteilung: **03.04.1991**
(21) Anmeldenummer: 88810614.3
(22) Anmeldetag: 12.09.1988
(51) Int. Cl.: F04D 13/06

(54) **Umwälzpumpe insbesondere für Warmwasseranlagen**
Circulation pump, particularly for hot water systems
Pompe de circulation, en particulier pour systèmes à eau chaude

(30) Priorität: 15.09.1987 CH 3553/87
(43) Veröffentlichungstag der Anmeldung: 22.03.1989
(73) Patentinhaber: BIERI PUMPENBAU AG, CH-3110 Münsignen (CH)
(72) Erfinder: Akerman, Paul, CH-3110 Münsingen (CH); Meyer, Wolfram, CH-3652 Hilterfingen (CH)
(74) Vertreter: Tschudi, Lorenz

(56) Entgegenhaltungen:
- DE-A- 1 911 550
- DE-A- 1 956 632
- DE-A- 2 639 540
- DE-B- 1 100 787
- DE-B- 1 453 792

## Beschreibung

Die vorliegende Erfindung bezieht sich auf eine Umwälzpumpe insbesondere für Warmwasseranlagen gemäss dem Oberbegriff des unabhängigen Patentanspruches 1.

Bei bekannten Umwälzpumpen, bei welchen die Welle mit dem Rotor in Lagerbüchsen aus Kohle gelagert ist, ist zwischen dem dem Laufrad zugewandten Ende der Welle und dem vorderen Lager ein Spiel vorhanden. Im weiteren ist zwischen dem über der vorderen Lagerbüchse, benachbart dem Laufrad, angeordneten Lagerdeckel und dem Spaltrohr ein enger Spalt vorhanden. Die Schmiernut beim in der hinteren Lagerbüchse gelagerten Ende der Welle ist nicht durchgehend ausgebildet.

Diese Anordnung weist den Nachteil auf, dass Verunreinigungen vom Heizwasser in die Pumpe gelangen und zum Blockieren derselben führen können.

Es ist eine Aufgabe der vorliegenden Erfindung, eine Umwälzpumpe insbesondere für Warmwasseranlagen zu schaffen, bei welcher keine Verschmutzung des Rotoraums stattfindet und eine möglichst schnelle Entlüftung erfolgt. Die Schmierung und die Wärmeabfuhr aus dem Rotorraum soll gewährleistet sein.

Diese Aufgaben werden erfindungsgemäss durch die kennzeichnenden Merkmale des unabhängigen Patentanspruches 1 gelöst.

Bevorzugte Ausführungsformen ergeben sich aus den abhängigen Ansprüchen.

Im folgenden wird anhand der beiliegenden Zeichnung ein Ausführungsbeispiel der Erfindung sowie dessen Verwendung näher beschrieben. Es zeigen:
Fig. 1 einen Schnitt durch die Umwälzpumpe für Warmwasseranlagen,
Fig. 2 eine Ansicht A gemäss Fig. 1,
Fig. 3 einen Schnitt gemäss Linie III-III der Fig. 1.

Die Umwälzpumpe 1 gemäss Fig. 1 umfasst ein Pumpengehäuse 2 und eine zentrisch im Gehäuse in Lagerbüchsen 3 und 4 aus Kohle gelagerte Welle 5 mit einem Rotor 6. Im Bereich einer Wasserzuführung resp. -wegführung 7, 8 ist an der Welle ein Laufrad 9 angebracht. Zwischen der vorderen Lagerbüchse 3 und einem in diesem Bereich etwas verbreiterten Teil 10 der Welle 5 sind zwei sich in einem Bereich a teilweise überlappende Schmiernuten 11 und 12 angeordnet. Zwischen dem hinteren Teil 13 der Welle 5 und der hinteren Lagerbüchse 4 sind ebenfalls zwei Schmiernuten 14 und 15 vorgesehen. Die vordere Lagerbüchse 3 ist teilweise innerhalb eines Lagerdeckels 16 angeordnet. Ein Spaltrohr 17 ist zwischen einer Halterung 18 des Motorgehäuses 24 und der hinteren Lagerbüchse 4 und zwischen dem Rotor 6 und einem Stator 19 angebracht. Es ist im Bereich des Lagerdeckels 16 rechtwinklig abgebogen. Innerhalb des Spaltrohres 17, im Bereich zwischen der hinteren Lagerbüchse 4 und dem Rotor 6 ist eine Umlenkscheibe 20 angebracht, welche in das Spaltrohr 17 eingepresst ist. Zwischen einem Teil des hinteren Bereichs 13 der Welle 5 und der Umlenkscheibe 20 ist ein enger Spalt 21 vorgesehen. Dem motorseitigen Abschluss der Pumpe gegen aussen dient eine als Verschlussschraube 27 ausgebildete Vorrichtung zur Drehsinnkontrolle.

In Fig. 2 ist eine Ansicht gemäss dem Pfeil A der Fig. 1 auf die Umlenkscheibe 20 mit Schaufeln 22 dargestellt.

Fig. 3 zeigt einen Schnitt gemäss Linie III-III der Fig. 1. Aus dieser Fig. ist ersichtlich, dass zwischen der Welle 5 und dem Rotor Längsnuten 23 vorgesehen sind.

Bei der beschriebenen erfindungsgemässen Umwälzpumpe insbesondere für Warmwasseranlagen ist der Lagerdeckel 16 dicht zwischen der vorderen Lagerbüchse 3 und dem Spaltrohr 17 eingesetzt. Das nach dem Auffüllen der Anlage durch die Schmiernuten 11 und 12 in den Rotorraum gelangende Wasser wird durch den drehenden Rotor mitgenommen und zwischen Rotor und Spaltrohr in Richtung des hinteren Lagers durchgeführt. Die im Rotorraum komprimierte Luft gelangt durch die Längsnuten 23, 12, 11 in den Raum 25 zwischen Laufrad 9, Pumpengehäuse 2 und Spaltrohr 17 und wird im gepumpten Heizwasser weggeführt. Der Wellendurchmesser ist ca. 0,5 mm kleiner als der Schaufel-Innendurchmesser der Umlenkscheibe 20, wodurch ein enger Spalt zwischen dem hinteren Bereich 13 der Welle 5 und der hinteren Lagerbüchse 4 gebildet wird. Wichtig ist, dass die Luft rasch aus dem Rotorraum entfernt wird, da mit dem Wasser auch die Lager geschmiert werden. Nachdem die sich im Rotorraum 26 befindliche Luft abgeführt worden und dieser vollständig mit Wasser gefüllt ist, ergibt sich ein Druckgleichgewicht zwischen dem Rotorraum 26 und dem benachbarten Pumpenraum 25. Das sich nun im Rotorraum 26 befindliche Wasser verbleibt in demselben. Da kein durch Druckdifferenzen bewirkter Wasseraustausch zwischen den Räumen 25 und 26 erfolgt, gelangt auch kein im Heizwasser geförderter Schmutz in die Lager 3, 4 und in den Rotorraum 26. Daneben wird der Rotorraum zu etwa 70 % durch das Wasser gekühlt. Die Wärmeabfuhr erfolgt über den in den Raum 25 hineinragenden Teil des Lagerdeckels 16. Die Restwärme wird über das Motorgehäuse nach aussen abgeführt. Die Schmiernuten 14 und 15 zwischen dem hinteren Bereich 13 der Welle 5 und der hinteren Lagerbüchse 4 sind durchgehend ausgebildet. Es erfolgt eine einwandfreie Entlüftung auch aus dem Raum 28, ohne dass bei entfernter Verschlussschraube 27 Wasser hinten hinausspritzt.

Die erfindungsgemässe Umwälzpumpe weist unter anderem auch den Vorteil auf, dass der Motorraum rasch mit Fördergut gefüllt wird, und das Entlüftungssystem über den ganzen Kennlinienbereich der Pumpe funktioniert.

## Patentansprüche

1. Umwälzpumpe, insbesondere für Warmwasseranlagen mit einem Pumpengehäuse (2), einer zwischen Lagerbüchsen (3, 4) gelagerten Welle (5, 10, 13) mit einem mit Längsnuten versehenen Rotor (6) und einem zwischen Rotor (6) und einem Stator (19) angeordneten Spaltrohr (17) sowie einem mit der Welle verbundenen Laufrad (9), gekennzeichnet durch mindestens eine zwischen Rotor (6) und einer hinteren Lagerbüchse (4) angeordneten Umlenkscheibe (20), wobei zwischen einem Teil des hinteren Bereichs (13) der Welle (5) und der Umlenkscheibe (20) ein Spalt (21) vorhanden ist, und mindestens je eine in einer vorderen und der hinteren Lagerbüchse (3, 4) angeordnete Schmiernut (11, 12; 14, 15).

2. Umwälzpumpe nach Patentanspruch 1, dadurch gekennzeichnet, dass in der dem Laufrad (9) benachbarten Lagerbüchse (3) zwei nicht durchgehende, aber sich überlappende Schmiernuten (11, 12) vorgesehen sind.

3. Umwälzpumpe nach einem der vorangehenden Patentansprüche, dadurch gekennzeichnet, dass ein zwischen der dem Laufrad (9) benachbarten Lagerbüchse (3) und dem Spaltrohr (17) angebrachter Lagerdeckel (16) dicht zwischen Lagerbüchse (3) und Spaltrohr (17) eingesetzt ist.

4. Umwälzpumpe nach einem der vorangehenden Patentansprüche, dadurch gekennzeichnet, dass zwischen dem dem Laufrad (9) entgegengesetzten hinteren Bereich (13) der Welle (5) und der hinteren Lagerbüchse (4) mindestens zwei durchgehende Schmiernuten (14, 15) angeordnet sind.

5. Umwälzpumpe nach einem der vorangehenden Patentansprüche, dadurch gekennzeichnet, dass die Umlenkscheibe (20) mit Schaufeln (22) versehen ist.

## Claims

1. A circulating pump, especially for hot-water plants with a pump housing (2), a shaft (5, 10, 13) mounted between bearing bushes (3, 4), said shaft having a rotor (6) provided with longitudinal grooves and a fluid-tight sleeve (17) disposed between the rotor (6) and a stator (19) and an impeller (9) connected to the shaft, characterized by at least one baffle plate (20) disposed between rotor (6) and a rear bearing bush (4), there being a gap (21) between one part of the rear region (13) of the shaft (5) and the baffle plate (20), and at least one lubrication groove (11, 12; 14, 15) disposed in each of a front and back bearing bush (3, 4).

2. A circulating pump according to claim 1, characterized in that two non-continuous, but overlapping lubrication grooves (11, 12) are foreseen in the bearing bush (3) adjacent to the impeller (9).

3. A circulating pump according to one of the previous patent claims, characterized in that a bearing cap (16) disposed between the bearing bush (3) adjacent to the impeller (9) and the fluid-tight sleeve (17) is sealingly inserted between bearing bush (3) and fluid-tight sleeve (17).

4. A circulating pump according to one of the previous patent claims, characterized in that at least two continuous lubricating grooves (14, 15) are disposed between the rear portion (13) of the shaft (5) remote from the impeller (9) and the rear bearing bush (4).

5. A circulating pump according to one of the previous patent claims, characterized in that the baffle plate (20) is provided with vanes (22).

## Revendications

1. Pompe de circulation, en particulier pour systèmes à eau chaude, comprenant un boîtier de pompe (2), un arbre (5, 10, 13) monté entre deux douilles-paliers (3, 4) et portant un rotor (6) muni d'encoches longitudinales, et un tube séparateur (17) disposé entre le rotor (6) et un stator (19), comprenant également une roue d'entraînement (9) liée à l'arbre, caractérisée par au moins un disque de détournement (20) disposé entre le rotor (6) et une douille-palier arrière (4), un interstice (21) étant ménagé entre une partie de la portion arrière (13) de l'arbre (5) et le disque de détournement (20), au moins une encoche de graissage (11, 12; 14, 15) étant disposée dans chacune des douilles-paliers (3, 4) avant et arrière.

2. Pompe de circulation selon la revendication 1, caractérisée en ce que, dans la douille-palier (3) voisine de la roue d'entraînement (9), sont prévues deux encoches de graissage (11, 12) qui sont non traversantes, mais qui se superposent en partie.

3. Pompe de circulation selon l'une des revendications précédentes, caractérisée en ce qu'un couvercle de palier (13), disposé entre la douille-palier (3) voisine de la roue d'entraînement (9) et le tube de séparation (17), est monté de façon étanche en
tre la douille-palier (3) et le tube séparateur (17).

4. Pompe de circulation selon l'une des revendications précédentes, caractérisée en ce que, entre la portion arrière (13) de l'arbre (5) qui se trouve du côté opposé à la roue d'entraînement (9) et la douille-palier arrière (4), sont disposées au moins deux encoches de graissage traversantes (14, 15).

5. Pompe de circulation selon l'une des revendications précédentes, caractérisée en ce que le disque de détournement (20) est muni de pales (22).
